# EUROPÄISCHE PATENTSCHRIFT

(11) **EP 1 790 805 B1**
(45) Veröffentlichungstag und Bekanntmachung des Hinweises auf die Patenterteilung: **21.10.2009**
(21) Anmeldenummer: 06123545.3
(22) Anmeldetag: 06.11.2006
(51) Int. Cl.: E05C 1/06, E05C 7/04

(54) **Hebelgetriebe für einen Treibstangenbeschlag**
Drive with a lever gear for an espagnolette
Mécanisme d'actionnement à levier pour une crémone

(30) Priorität: 24.11.2005 DE 102005000164
(43) Veröffentlichungstag der Anmeldung: 30.05.2007
(73) Patentinhaber: Aug. Winkhaus GmbH & Co. KG, 48291 Telgte (DE)
(72) Erfinder: Niehues, Stefan, 48231 Warendorf (DE); Prinz, Hubert, 48291 Telgte (DE)

(56) Entgegenhaltungen:
- WO-A-01/65039
- WO-A-02/075087
- DE-A1- 4 239 599
- DE-U1- 8 711 496
- DE-U1- 20 201 808
- DE-U1- 20 213 937
- FR-A- 2 854 919

## Beschreibung

Die Erfindung betrifft ein Hebelgetriebe für einen Treibstangenbeschlag für Standflügel von zweiflügeligen Festern oder Türen ohne Mittelpfosten. Der Treibstangenbeschlag weist eine Stulpschiene und eine dazu längsbewegliche Treibstange auf. Ein Bedienhebel ist mittels einer der Stulpschiene zugeordneten und senkrecht zu deren Längsachse verlaufenden ortsfesten Drehachse schwenkbar und treibt die Treibstange mit Hilfe eines Verbindungshebels an. Der Verbindungshebel ist jeweils drehbar an einem ersten Lager mit dem Bedienhebel und an einem zweiten Lager mit der Treibstange verbunden.

Aus der DE 87 11 496 U1 ist ein Hebelgetriebe der eingangs genannten Art bekannt geworden, bei dem der Verbindungshebel ein Langloch mit einer Tasche zur Aufnahme eines Lagerzapfens des Bedienhebels aufweist. Befindet sich der Lagerzapfen in der Tasche, kann eine Kraftübertragung von dem Bedienhebel auf die Treibstange erfolgen. Im Fall, dass sich der Lagerzapfen in dem Langloch befindet, lässt sich der Bedienhebel ohne Mitnahme der Treibstange verschwenken. Der Verbindungshebel steht jedoch in diesem Fall störend über dem Bedienhebel über und stellt eine Verletzungsgefahr dar.

Eine solches Hebelgetriebe ist beispielsweise aus der DE 202 13 937 U1 bekannt. Darin ist ein Hebelgetriebe für einen Treibstangenbeschlag mit Stulpschiene, einer dazu längsbeweglichen Treibstange und einem Bedienhebel beschrieben, dessen Drehachse der Stulpschiene zugeordnet ist und senkrecht zu deren Längsachse verläuft. Der Bedienhebel treibt über einen Verbindungshebel die Treibstange an und ist innerhalb der Flügelrahmenebene schwenkbar. Der Verbindungshebel ist jeweils drehbar am Bedienhebel und an der Treibstange gelagert. Der Verbindungshebel ist mit der Treibstange über ein Gegenelement verbunden, an dem der Verbindungshebel drehbar angebracht ist und das mit der Treibstange verschraubt ist.

Nachteilig bei dem bekannten Hebelgetriebe ist, dass sich Montage- und/oder Transportprobleme ergeben. Die Treibstange muss sich bei einer Montage am Flügel, um nicht mit anderen Beschlagsteilen zu kollidieren, in einer drehgeöffneten Stellung befinden. Befindet sich die Treibstange in drehgeöffneter Stellung, ist jedoch der Bedienhebel verschwenkt und steht aus der Stulpschienenebene hervor. Das Abstehen des Bedienhebels vom übrigen Beschlag führt wiederum zu Transportschwierigkeiten.

Aufgabe der Erfindung ist es deshalb, ein Hebelgetriebe der eingangs genannten Art montage- und transportfreundlich zu gestalten.

Gelöst wird diese Aufgabe durch die in Anspruch 1 genanten Merkmale. Das erfindungsgemäße Hebelgetriebe wird mit einem Bedienhebel betätigt. Der Bedienhebel ist mittels einer der Stulpschiene zugeordneten und senkrecht zu deren Längsachse verlaufenden ortsfesten Drehachse schwenkbar und treibt eine Treibstange mit Hilfe eines Verbindungshebels an. Der Verbindungshebel ist jeweils drehbar am ersten Lager mit dem Bedienhebel und am zweiten Lager mit der Treibstange verbunden. Die Verbindung zwischen dem Bedienhebel und der Stulpschiene an der ortsfesten Drehachse oder zwischen dem Verbindungshebel und der Treibstange am zweiten Lager ist entkoppelbar, so dass der Bedienhebel nicht mit der Treibstange in Antriebsver bindung steht. Weiter ist die Verbindung zwischen dem Bedienhebel und der Stulpschiene an der ortsfesten Drehachse zwischen dem Verbindungshebel und der Treibstange am zweiten Lager durch Betätigung des Bedienhebels herstellbar, so dass der Bedienhebel mit der Treibstange in Antriebsverbindung steht. Damit steht der Bedienhebel in einer Auslieferungsstellung, vor Betätigung des Bedienhebels, nicht mit der Treibstange in Antriebsverbindung, so dass sich die Treibstange trotz geschlossenem, parallel zur Treibstange verlaufenden Bedienhebel in drehgeöffnete Stellung befindet, was eine Montage zu gewohnten Bedingungen ermöglicht und den Transport erleichtert. Die Antriebsverbindung bleibt nach Betätigung des Bedienhebels bestehen, so dass der Antrieb der Treibstange durch Verschwenken des Bedienhebels dauerhaft gewährt ist.

Bei dem erfindungsgemäßen Hebelgetriebe ist vorgesehen, dass bei Betätigung des Bedienhebels - nach Montage des Treibstangenbeschlags - die Verbindung zwischen dem Verbindungshebel und der Treibstange am zweiten Lager zwischen einer ersten Öffnung am Verbindungshebel und einem Gegenelement an der Treibstange herstellbar ist.

Das treibstangenseitige Gegenelement weist eine Achse, einen die Achse aufnehmenden Haltebock und einen Haltefuß auf, wobei der Haltefuß fest mit der Treibstange verbunden ist und so eine auf den Bedienhebel ausgeübte Kraft auf die Treibstange überträgt.

Weiter ist vorgesehen, dass nach Betätigung des Bedienhebels die erste Öffnung des Verbindungshebels mit der Achse des Gegenelements zusammenwirkt. Der Verbindungshebel bewegt sich bei Betätigung des Bedienhebels immer weiter auf das Gegenelement zu bis der Verbindungshebel schließlich mit seiner ersten Öffnung die Achse des Gegenelements umgreift.

Besonders einfach gestaltet sich die dauerhafte Antriebsverbindung zwischen Bedienhebel und Treibstange, wenn der Verbindungshebel am ersten Lager ein Federelement aufweist, das den Verbindungshebel in Richtung des treibstangenseitigen Gegenelements bzw. der Treibstange vorspannt. So wird ein ungewolltes Lösen der Antriebsverbindung zwischen Bedienhebel und Treibstange wirksam verhindert.

Gemäß einer anderen vorteilhaften Weiterbildung des Hebelgetriebes weist der Verbindungshebel an der ersten Öffnung wenigstens ein Rastelement auf, das mit der Achse des treibstangenseitigen Gegenelements zusammenwirkt. Nach Verrasten des wenigstens einen Rastelements des Verbindungshebels mit der Achse ist eine dauerhafte Antriebsverbindung zwischen Bedienhebel und Treibstange gewährleistet.

Weiter weist der Verbindungshebel eine zweite Öffnung auf, in der die Achse des treibstangenseitigen Gegenelements in der Auslieferungsstellung bzw. vor Betätigung des noch geschlossenen Bedienhebels ruht, so dass der Bedienhebel nicht über die Stulpschienenebene hinausragt und keine Transportschwierigkeiten verursacht.

Eine andere Ausführungsform sieht vor, dass der Bedienhebel zusätzlich durch einen Magneten in seiner geschlossenen Stellung gehalten wird. Der Magnet wirkt mit der metallischen Stulpschiene zusammen und ist an einer der Stulpschiene zugewandten Seite des Bedienhebels angebracht.

Anhand der folgenden Zeichnung wird die Erfindung näher erläutert.
- Fig. 1: Treibstangenbeschlag für ein zweiflügeliges Fenster ohne Mittelstock
- Fig. 2: Schnitt durch das Hebelgetriebe in Auslieferungsstellung vor Erstbetätigung des Bedienhebels mit Treibstange in drehgeöffneter Stellung

- Fig. 3: Seitenansicht des Hebelgetriebes während der Erstbetätigung des Bedienhebels kurz vor Kopplung des Verbindungshebels mit dem Gegenelement
- Fig. 4: Seitenansicht des Hebelgetriebes nach Kopplung des Verbindungshebels mit dem Gegenelement
- Fig. 5: Schnitt durch das Hebelgetriebe mit geschlossenem Bedienhebel nach Erstbetätigung des Bedienhebels mit Treibstange in verriegelter Stellung

Figur 1 zeigt zwei Treibstangenbeschläge 1 und 11, wobei der Treibstangenbeschlag 1 einem nicht dargestellten Hauptflügel und der Treibstangenbeschlag 11 einem ebenfalls nicht dargestellten Standflügel eines zweiflügeligen Fensters ohne Mittelpfosten zugeordnet ist. Der Treibstangenbeschlag 1 weist ein Getriebe 2 auf, das über eine nicht dargestellte Griffolive eine Treibstange 6 antreibt und über Anschlussstellen 5 mit einer ersten Eckumlenkung 3 und einer zweiten Eckumlenkung 4 verbunden ist. An den Eckumlenkungen 3 und 4 können, wie in Fig. 1 nicht näher gezeigt, weitere Beschlagskomponenten angeschlossen sein. Der Treibstangenbeschlag 11 weist ein Hebelgetriebe 12 auf, das über Anschlussstellen 15 mit einer Treibstange 16 verbunden ist und diese antreibt. Weiter verfügt der Treibstangenbeschlag 11 über eine dritte Eckumlenkung 13 und eine vierte Eckumlenkung 14, die ebenfalls an weitere Beschlagskomponenten angeschlossen sein können.

In Figur 2 ist ein Schnitt durch das Hebelgetriebe 12 in seiner Auslieferungsposition dargestellt, in der der um die ortsfeste Drehachse 21 verschwenkbare Bedienhebel 20 geschlossen ist, die Treibstange 16 sich jedoch in drehgeöffneter Stellung befindet. Dies wird erreicht, indem der Bedienhebel 20 und die Treibstange 16 in der Auslieferungsstellung nicht antriebsverbunden sind. Der Bedienhebel 20 kann über einen Verbindungshebel 40 mit der Treibstange 16 verbunden werden. Ein Ende des Verbindungshebels 40 ist an einem ersten Lager 41 drehbar am Bedienhebel 20 gelagert. Das andere Ende des Verbindungshebels 40 ist mit der Treibstange 16 an einem zweiten Lager 42 koppelbar, indem eine erste Öffnung 43 des Verbindungshebels 40 mit einer Achse 46 in Eingriff gebracht wird. In der Auslieferungsstellung sind die Treibstange 16 und der Bedienhebel 20 nicht gekoppelt und die mit der Treibstange 16 über den Haltefuß 48 verbundene Achse 46 liegt in einer zweiten Öffnung 45 des Verbindungshebels 40. Die zweite Öffnung 45 ist so am Verbindungshebel 40 angeordnet, dass sich die Treibstange 16 in dieser Position in drehgeöffneter Stellung befindet. Der Verbindungshebel 40 ist teilweise in einer Aussparung einer Stulpschiene 17 und im Inneren des Bedienhebels 20 aufgenommen und liegt flach auf der Treibstange 16, parallel zum Bedienhebel 20 auf.

In Figur 3 ist die Benutzung des Bedienhebels 20, kurz vor Herstellung der Antriebsverbindung zwischen Bedienhebel 20 und Treibstange 16, in der Seitenansicht dargestellt. Nach einem Lösen des Bedienhebels 20 aus seiner geschlossenen Stellung mit Hilfe einer Auslöseeinrichtung 30 gleitet der Verbindungshebel 40 beim Verschwenken des Bedienhebels 20 entlang der Treibstange 16 bis sein eines Ende mit der ersten Öffnung 43 auf die Achse 46 stößt und mit dieser in Eingriff gebracht wird, wodurch die Treibstange 16 mit dem Bedienhebel 20 antriebsverbunden ist.

Wie in der Seitenansicht des Hebelgetriebes 12 in Figur 4 dargestellt, wird durch das Verschwenken des Bedienhebels 20 und die auf den Verbindungshebel 40 ausgeübte Federkraft des Federelements 49 in Richtung der Treibstange 16 die Achse 46 in die hier verdeckte erste Öffnung 43 des Verbindungshebels 40 gedrückt und stellt so die Antriebsverbindung zwischen dem Bedienhebel 20 und der Treibstange 16 her. Mit der Kopplung ist eine drehbare Verbindung zwischen der Treibstange 16 und dem Verbindungshebel 40 am zweiten Lager 42 gegeben. Ein Verschwenken des gekoppelten Bedienhebels 20 wirkt sich über den Verbindungshebel 40 und das Gegenelement 46, 47, 48 auf die Treibstange 16 aus und verschiebt diese je nach Schwenkrichtung des Bedienhebels 20 in die ein oder andere Richtung. Dabei ist der die Achse 46 aufnehmende Haltebock 47 über den in der Seitenansicht nicht sichtbaren Haltefuß 48 fest mit der Treibstange verbunden.

Der Schnitt durch das Hebelgetriebe 12 zeigt in Figur 5, dass sich der über den Haltefuß 48 fest mit der Treibstange 16 verbundene Haltebock 47 mit dieser innerhalb einer Aussparung in der Stulpschiene 17 bewegt. Die Achse 46 steht in Eingriff mit der ersten Öffnung 43 des Verbindungshebels 40. Das Federelement 49 spannt den Verbindungshebel 40 in Richtung der Treibstange 16 vor. Zusätzlich sind Rastelemente 44 an der ersten Öffnung 43 angebracht, welche die Achse 46 mit der ersten Öffnung 43 verrasten lassen. Bei geschlossenem Bedienhebel 20 liegen der Verbindungshebel 40 und der Haltebock 47 vollständig versenkt im Inneren des Bedienhebels 20.
Die Treibstange 16 befindet sich jetzt nicht wie in den Figuren 2 bis 4 in der drehgeöffneten sondern in einer verriegelten Stellung. Um den Bedienhebel 20 zusätzlich in seiner geschlossenen Position zu halten, ist ein mit der Stulpschiene 17 zusammenwirkender Magnet 22 an einer der Stulpschiene 17 zugewandten Seite des Bedienhebels 20 angebracht.
Die Kopplung zwischen Treibstange 16 und Verbindungshebel 40 am ersten Lager 41 kann mit gewissen Kraftaufwand wieder gelöst werden. Dies ist im Normalfall jedoch nicht nötig.

### Bezugszeichen:

- 1: Hauptflügel
- 2: Getriebe
- 3/4: Eckumlenkung
- 43: Anschlussstelle
- 6: Treibstange

- 11: Standflügel
- 12: Hebelgetriebe
- 13/14: Eckumlenkung
- 15: Anschlussstelle
- 16: Treibstange
- 17: Stulpschiene

- 20: Bedienhebel
- 21: Drehachse
- 22: Magnet

- 30: Auslösevorrichtung

- 40: Verbindungshebel
- 41: erstes Lager
- 42: zweites Lager
- 43: erste Öffnung
- 44: Rastelement
- 45: zweite Öffnung
- 46: Achse
- 47: Haltebock
- 48: Haltefuß
- 49: Federelement

## Patentansprüche

1. Hebelgetriebe für einen eine Stulpschiene (17) und eine dazu längsbewegliche Treibstange (16) aufweisenden Treibstangenbeschlag für Standflügel von zweiflügligen Fenstern oder Türen ohne Mittelpfosten, wobei ein Bedienhebel (20) mittels einer der Stulpschiene (17) zugeordneten und senkrecht zu deren Längsachse verlaufenden ortsfesten Drehachse (21) schwenkbar ist und die Treibstange mit Hilfe eines Verbindungshebels antreibt, der jeweils drehbar an einem ersten Lager (41) mit dem Bedienhebel und an einem zweiten Lager (42) mit der Treibstange verbunden ist, **dadurch gekennzeichnet, dass** eine Verbindung zwischen dem Bedienhebel (20) und der Stulpschiene (17) an der ortsfesten Drehachse (21) oder zwischen dem Verbindungshebel (40) und der Treibstange (16) an dem zweiten Lager (42) entkoppelbar ist, so dass der Bedienhebel (20) nicht mit der Treibstange (16) in Antriebsverbindung steht und dass diese ent koppelbave Verbindung durch Betätigung des Bedienhebels (20) herstellbar ist, so dass der Bedienhebel (20) mit der Treibstange (16) in Antriebsverbindung steht.

2. Hebelgetriebe nach Anspruch 1, **dadurch gekennzeichnet, dass** die Verbindung zwischen dem Verbindungshebel (40) und der Treibstange (16) am zweiten Lager (42) zwischen einer verbindungshebelseitigen ersten Öffnung (43) und einem treibstangenseitigen Gegenelement (46, 47, 48) herstellbar ist.

3. Hebelgetriebe nach Anspruch 2, **dadurch gekennzeichnet, dass** das treibstangenseitige Gegenelement (46, 47, 48) eine Achse (46), einen die Achse (46) aufnehmenden Haltebock (47) und einen mit der Treibstange (16) verbundenen Haltefuß (48) aufweist.

4. Hebelgetriebe nach Anspruch 2 und 3, **dadurch gekennzeichnet, dass** nach Betätigung des Bedienhebels (20) die erste Öffnung (43) des Verbindungshebels (40) mit der Achse (46) des Gegenelements (46, 47, 48) zusammenwirkt.

5. Hebelgetriebe nach Anspruch 4, **dadurch gekennzeichnet, dass** der Verbindungshebel (40) am ersten Lager (41) ein Federelement (49) aufweist, das ihn in Richtung des treibstangenseitigen Gegenelements (46, 47, 48) bzw. der Treibstange (16) vorspannt.

6. Hebelgetriebe nach Ansprüchen 3 bis 5, **dadurch gekennzeichnet, dass** die erste Öffnung (43) wenigstens ein, nach Betätigung des Bedienhebels (20) mit der Achse (46) zusammenwirkendes, Rastelement (44) aufweist.

7. Hebelgetriebe nach Anspruch 6, **dadurch gekennzeichnet, dass** der Verbindungshebel (40) eine zweite Öffnung (45) aufweist, in der die Achse (46) des Gegenelements (46, 47, 48) vor Betätigung des Bedienhebels (20) ruht.

8. Hebelgetriebe nach einem der vorhergehenden Ansprüche, **dadurch gekennzeichnet, dass** der Bedienhebel (20) einen Magneten (22) aufweist, der mit der Stulpschiene (17) zusammenwirkt .

## Claims

1. Lever mechanism for an espagnolette fitting, comprising a cover rail (17) and a drive rod (16) which can be displaced longitudinally thereto, for stationary casements of windows with two casements or doors without a mullion, an operating lever (20) being pivotable by means of a stationary axis of rotation (21), which is associated with the cover rail (17) and extends perpendicular to the longitudinal axis thereof, and driving the drive rod via a connecting lever which is rotatably connected to the operating lever at a first bearing (41) and to the drive rod at a second bearing (42) respectively, **characterised in that** a connection between the operating lever (20) and the cover rail (17) at the stationary axis of rotation (21) or between the connecting lever (40) and the drive rod (16) at the second bearing (42) can be uncoupled in such a way that the operating lever (20) is not in drive connection with the drive rod (16), and **in that** this uncouplable connection can be produced by actuating the operating lever (20) in such a way that the operating lever (20) is in drive connection with the drive rod (16).

2. Lever mechanism according to claim 1, **characterised in that** the connection between the connecting lever (40) and the drive rod (16) at the second bearing (42) can be produced between a first opening (43) on the connecting lever side and a counter member (46, 47, 48) on the drive rod side.

3. Lever mechanism according to claim 2, **characterised in that** the counter member (46, 47, 48) on the drive rod side comprises a shaft (46), a retaining support (47) which receives the shaft (46) and a retaining stand (48) which is connected to the drive rod (16).

4. Lever mechanism according to claim 2 and 3, **characterised in that** the first opening (43) of the connecting lever (40) cooperates with the shaft (46) of the counter member (46, 47, 48) upon actuation of the operating lever (20).

5. Lever mechanism according to claim 4, **characterised in that** the connecting lever (40) comprises, at the first bearing (41), a spring member (49) which biases said connecting lever in the direction of the counter member (46, 47, 48) on the drive rod side or of the drive rod (16).

6. Lever mechanism according to claims 3 to 5, **characterised in that** the first opening (43) comprises at least one catch member (44) which cooperates with the shaft (46) upon actuation of the operating lever (20).

7. Lever mechanism according to claim 6, **characterised in that** the connecting lever (40) comprises a second opening (45) in which the shaft (46) of the counter member (46, 47, 48) rests before actuation of the operating lever (20).

8. Lever mechanism according to any one of the preceding claims, **characterised in that** the operating lever (20) comprises a magnet (22) which cooperates with the cover rail (17).

## Revendications

1. Mécanisme d'actionnement à levier pour une ferrure à crémone présentant un rail de recouvrement (17) et une tige de crémone (16) à déplacement longitudinal par rapport à celui-ci pour battants semi-fixes de fenêtres ou portes à deux battants sans montant central, un levier de commande (20) pouvant pivoter à l'aide d'un axe de rotation (21) fixe associé au rail de recouvrement (17) et s'étendant perpendiculairement à son axe longitudinal et entraînant la tige de crémone à l'aide d'un levier de liaison, qui est relié respectivement de manière rotative au niveau d'un premier palier (41) avec le levier de commande et au niveau d'un deuxième palier (42) avec la tige de crémone, **caractérisé en ce qu'**une liaison entre le levier de commande (20) et le rail de recouvrement (17) au niveau de l'axe de rotation fixe (21) ou entre le levier de liaison (40) et la tige de crémone (16) au niveau du deuxième palier (42) peut être découplée, de sorte que le levier de commande (20) n'est pas en relation d'entraînement avec la tige de crémone (16) et **en ce que** cette liaison découplable peut être établie par actionnement du levier de commande (20), de sorte que le levier de commande (20) est en relation d'entraînement avec la tige de crémone (16).

2. Mécanisme d'actionnement à levier selon la revendication 1, **caractérisé en ce que** la liaison peut être établie entre le levier de liaison (40) et la tige de crémone (16) au niveau du deuxième palier (42) entre une première ouverture (43) côté levier de liaison et un contre-élément (46, 47, 48) côté tige de crémone.

3. Mécanisme d'actionnement à levier selon la revendication 2, **caractérisé en ce que** le contre-élément (46, 47, 48) côté tige de crémone présente un axe (46), un support de retenue (47) recevant l'axe (46) et un pied de retenue (48) relié à la tige de crémone (16).

4. Mécanisme d'actionnement à levier selon les revendications 2 et 3, **caractérisé en ce qu'**après actionnement du levier de commande (20), la première ouverture (43) du levier de liaison (40) coopère avec l'axe (46) du contre-élément (46, 47, 48).

5. Mécanisme d'actionnement à levier selon la revendication 4, **caractérisé en ce que** le levier de liaison (40) présente au niveau du premier palier (41) un élément formant ressort (49) qui le précontraint dans la direction du contre-élément (46, 47, 48) côté tige de crémone ou dans la direction de la tige de crémone (16).

6. Mécanisme d'actionnement à levier selon les revendications 3 à 5, **caractérisé en ce que** la première ouverture (43) présente au moins un élément d'encliquetage (44) coopérant avec l'axe (46) après actionnement du levier de commande (20).

7. Mécanisme d'actionnement à levier selon la revendication 6, **caractérisé en ce que** le levier de liaison (40) présente une deuxième ouverture (45) dans laquelle l'axe (46) du contre-élément (46, 47, 48) repose avant actionnement du levier de commande (20).

8. Mécanisme d'actionnement à levier selon l'une des revendications précédentes, **caractérisé en ce que** le levier de commande (20) présente un aimant (22), qui coopère avec le rail de recouvrement (17).
